# EUROPÄISCHE PATENTSCHRIFT

(11) **EP 0 659 154 B1**
(45) Veröffentlichungstag und Bekanntmachung des Hinweises auf die Patenterteilung: **22.05.1996**
(21) Anmeldenummer: 93918974.2
(22) Anmeldetag: 11.09.1993
(51) Int. Cl.: B65D 81/20, B65D 51/14

(54) **VERSCHLUSS ZUR SCHAFFUNG EINES VAKUUMGEEIGNETEN GASTRONORMBEHÄLTERS**
CLOSURE FOR CREATING A VACUUM CONTAINER FOR DELICATESSEN
FERMETURE PERMETTANT DE REALISER UN CONTENANT SOUS VIDE POUR PLATS CUISINES

(30) Priorität: 17.09.1992 DE 9212509 U; 03.02.1993 DE 4303038
(43) Veröffentlichungstag der Anmeldung: 28.06.1995
(73) Patentinhaber: WOLLERT, Hartwig, D-47057 Duisburg (DE)
(72) Erfinder: WOLLERT, Hartwig, D-47057 Duisburg (DE)
(74) Vertreter: Schulte, Jörg, Dipl.-Ing.
(86) Internationale Anmeldenummer: DE9300837
(87) Internationale Veröffentlichungsnummer: WO9406705

(56) Entgegenhaltungen:
- AT-B- 283 100
- CH-A- 397 398
- CH-A- 425 428
- DE-A- 1 910 183

## Beschreibung

Die Erfindung betrifft einen Gastronormbehälter mit Verschlußdeckel gemäß dem Oberbegriff des Anspruchs 1.

Es ist üblich, zur langfristigen oder auch kurzfristigen Aufbewahrung von Lebensmitteln diese unter Vakuum zu halten, um so sowohl den Kontakt mit dem Sauerstoff wie auch einen Aromaschwund zu verhindern oder zu verzögern. Hierbei erfolgt die Aufbewahrung in verschiedenartig großen Behältern oder auch in Folien oder Beuteln. Allerdings fehlt es an praktikablen Behältern für kleinere Verpackungsmengen, vor allem an solchen Behältern, die sowieso bereits im Gebrauch sind, um solche Lebensmittel oder sonstige Waren aufzubewahren. Grund hierfür ist vor allem, daS diese Behälter so ausgebildet sind, daß ihre Wandungen die Erzeugung von Vakuum nicht zulassen. Die CH-A 397 398 offenbart einen Verschluß, der auf einem Behälter festgeklemmt werden kann. Ein Ein- und Auslaßventil und eine Dichtung zwischen Behälter und Deckel sind ebenso vorhanden. Zur Stabilisierung der einander gegenüberliegenden Wände ist ein Stützglied vorgesehen. Dies erschwert das Einfüllen und insbesondere Herausnehmen von Waren, ist aber erforderlich, um den Wandungen die notwendige Stabilität beim Aufbringen des Vakkums zu geben. Die CH-A 425 428 sieht zur Stabilisierung quer verlaufende Rippen auf Deckel und Boden vor. Auch dies stellt aber ein erhebliches Hindernis beim Entleeren und Säubern des Behälters dar. Außerdem können dadurch die Seitenwände bei rechteckigen Behältern nicht ausreichend stabilisiert werden.

Das DE-A 75 34 781 beschreibt einen Behälter der eingangs genannten Art für kleine Gutmengen und damit für Haushalte, dessen Deckel randseitig gestuft ausgebildet und mit einer Dichtung versehen ist. Der Deckel ist mit zwei Ventilen ausgerüstet, die über diesen vorstehen. Der Deckel ist so ausgebildet, daß die Ventile mit der randseitigen Oberkante des Deckels/Behälters abschließen. Hierzu ist der Deckel schalenförmig vertieft, wobei die Stutzen der Ventile mit dem hochgewölbten Deckelrand etwa bündig enden (Anspruch 7). Der Behälter weist zur Stabilisierung der Wandung eine Profilierung der Seitenwände und des Bodens auf. Er erfordert damit besondere Maße und Herstellungsverfahren und kann als Normbehälter nicht eingesetzt werden. Dieses Dokument stellt zwar den Ausgangspunkt des unabhängigen Anspruches dar, wobei es keine Lehre enthält, wie auch bei Gastronormbehältern mit üblichen schräg zum Boden nach innen verlaufenden Wandungen eine Stapelbarkeit erreicht werden kann. Ein Normbehälter ist dagegen Gegenstand der DE-A- 89 04 196.8. Es soll sich um einen Gastronormbehälter handeln, dessen Deckel ein Evakuieren ermöglichend stabil und ein Vakuumventil, eine Dichtung zwischen Deckel und Behälter sowie einen mit dem Rand des Behälters korrespondierenden Rand aufweisend ausgebildet ist. Eine Abstützung der Seitenwand durch den Deckel ist nicht vorgesehen und auch nicht möglich.

Aufgabe der vorliegenden Erfindung ist es, einen Gastronormbehälter mit den üblichen, vom Rand zum Boden schräg nach innen verlaufenden Wandungen und einen Deckel zu schaffen, der bei guter Stapelbarkeit und Bereithaltung des eigentlichen Behälters (großer Innenraum) dennoch die zur Erzeugung eines Unterdruckes notwendigen Stabilitätsanforderungen erfüllt.

Die Aufgabe wird erfindungsgemäß durch die Merkmale des kennzeichnenden Teils der Anspruchs 1 gelört.

Vorteilhafterweise kann dabei auf Gastronormbehälter zurückgegriffen werden, die einfach nur mit einem entsprechenden Deckel versehen werden, der nicht nur die für die Erzeugung des Unterdrucks notwendigen Ventile aufweist, sondern der auch als solcher zur Aussteifung des Gastronormbehälters dient. Der Deckel stützt nämlich durch den gestuften Rand die seitliche Wandung des Behälters ab, die auf diese Art und Weise ausgesteift wird. Dabei ist besonders vorteilhaft, daß bereits vorhandene Gastronormbehälter nachgerüstet werden können, so daß dem Anwender minimale Kosten entstehen. Die Behälter sind dann wie bisher einsetzbar und zusätzlich als Vakuumbehälter zu verwenden. Dabei entfällt zeitraubendes Umfüllen in Folien und Vakuumbeutel; weiter entfällt der dadurch anfallende Schwund; dasselbe gilt für das Herausnehmen aus den Folien oder Vakuumbeuteln und es entfällt schließlich das Entsorgungsproblem der meist koextrudierten Folien und Vakuumbeutel. Kühlprobleme entfallen zum größten Teil dadurch, daß im Gegensatz zu Großbehältern das unter Vakuum befindliche Gut direkten Kontakt zum Behälter hat und dadurch Kühlprobleme wie bei Großbehältern durch Fehlen wärmeleitender Medien bzw. Wände nicht entstehen.

Nach einer zweckmäßigen Ausführung der Erfindung ist vorgesehen, daß der Deckel aus durchsichtigem Kunststoff besteht. Dadurch ist es leicht möglich, den Inhalt des Behälters als solchen auszumachen und zu identifizieren.

Eine weitere zweckmäßige Ausführung sieht vor, daß der Deckel mit einem randseitig angeordneten Ventil versehen ist. Dieses Ventil ermöglicht insbesondere das Aufheben des Vakuums, wenn man beispielsweise die Speisen oder sonstigen Stoffe aus dem Gastronormbehälter herausnehmen will. Die Zuordnung zum Rand beläßt dem Gastronormbehälter die Stapelbarkeit. Bei einem durchsichtigen Deckel entfällt vorteilhaft übrigens das Kennzeichnen des Behälters bzw. des Inhaltes.

Zur optimalen Reinigung des Gastronormbehälters ist es von Vorteil, wenn das Dichtelement lösbar an der Abdeckfläche angebracht ist, weil dadurch eine getrennte Reinigung möglich wird. Eine leichte Montage und Demontage des Ventils ist dadurch möglich, daß Ventil und Deckel mit korrespondierenden Gewinden versehen sind und zwischen beiden Teilen ein Dichtring angeordnet ist. Neben der Ausbildung als Deckel mit gestuftem Rand kann er auch gemäß der Erfindung einen genuteten Rand aufweisen, was den Vorteil hat, daß gleichzeitig auch eine seitliche Fixierung des Deckels noch gegeben ist, so daß ein genauer Paßsitz von vornherein gewährleistet ist und damit eine sichere Abstützung und Stabilisierung des oberen Randes des Behälters. Will man einen besonders hohen Druck erzeugen oder aber entsprechend höhere Temperaturen der Speisen im Behälter ermöglichen, so ist es zweckmäßig, wenn der Deckel aus Metall besteht. Bei größeren Behältern kann der Boden des Behälters durch Profile verstärkt sein.

Die Erfindung zeichnet sich insbesondere dadurch aus, daS durch die Eigenstabilität und die besondere Ausbildung des Deckels die Möglichkeit gegeben ist, auch in üblichen Gastronormbehältern o. ä. Kleinbehältern ein Vakuum zu erzeugen, das eine lange und sichere Lagerung von Speisen und sonstigen verderblichen Stoffen ermöglicht. Der ansonsten recht instabile Behälter wird durch die Stabilisierung im Deckelbereich bzw. im Bereich des oberen Randes so stabilisiert, daß die durch das Vakuum auftretenden Kräfte ohne Probleme aufgenommen werden, wobei bei größeren Behältern unter Umständen der Boden durch entsprechende Verstärkungen oder Profile zusätzlich stabilisiert werden kann.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: einen Gastronormbehälter mit Stabilisierungsdeckel im Schnitt,
- Fig. 2: einen Deckel mit genutetem Rand und
- Fig. 3: einen Deckel mit gestuftem Rand.

Fig. 1 zeigt einen Gastronormbehälter 3, der über einen Deckel 1 verschlossen ist. Der Deckel 1 besteht hier beispielsweise aus durchsichtigem Kunststoff. Er verfügt einmal über einen gestuften Rand 10, wie er in Fig. 3 auch noch ergänzend gezeigt ist und gemäß Fig. 2 und der die rechte Darstellung nach Fig. 1 über einen genuteten Rand 13. Zwischen Deckel 1 und oberem Rand des Behälters 3 ist ein Dichtelement 2 angeordnet, das lösbar mit der Abdeckfläche 11 verbunden ist. Entsprechendes zeigen Fig. 2 und 3.

Mit 12 und 15 ist die Abstützfläche des Deckels 1 und die seitliche Wandung des Behälters 3 bezeichnet, wobei deutlich wird, daß hier zwischen den einzelnen Flächen bzw. Wandungen durch die Schnellverschlußrückschlagkupplung bzw. das Ventil 4 hindurch ein Unterdruck erzeugt werden kann, ohne daß die seitliche Wandung 15 des Spezialbehälters 3 sich wesentlich verformen kann. Nach relativ kurzem Verformungsweg stößt sie gegen die Abstützfläche 12 Deckels 1, so daß dann eine entsprechende Stabilisierung eintritt.

Die Schnellverschlußrückschlagkupplung bzw. das entsprechende Ventil 4 ist durch den Dichtring 5 so abgedichtet, daß auch bei einer Einschraubversion, wie in Fig. 1 gezeigt, Undichtigkeiten nicht auftreten können.

Durch die Eigenstabilität des Deckels 1 und insbesondere durch das Randprofil bzw. den gestuften Rand 10 bzw. genuteten Rand 13 erhält der ansonsten recht instabile Spezialbehälter 3 die notwendige Stabilität, um den beim Vakuum auftretenden Kräften standhalten zu können, wobei größere Behälter unter Umständen im Boden z. B. durch Profile verstärkt werden können.

Zum Evakuieren des Spezialbehälters 3 wird ein hier nicht dargestellter Schlauch zwischen Schnellverschlußrückkupplung 4 und einer Hochleistungsvakuumpumpe oder einer Vakuumverpackungsmaschine mit Vorrichtung zur Absaugung externer Behälter aufgesteckt. Das Belüften des Spezialbehälters 3 geschieht durch Aufstecken nur des Schlauches auf die Schnellverschlußrückschlagkupplung 4, was zur Entriegelung der Schnellverschlußrückschlagkupplung 4 ausreicht, so daß die Belüftung des Spezialbehälters 3 erfolgt.

## Patentansprüche

1. Gastronormbehälter mit Verschlußdeckel, welcher Behälter zur Aufnahme von verderblichen Waren vorgesehen ist, wobei der Deckel (1) ein Evakuieren ermöglichend biegesteif ausgebildet ist und mit einem Vakuumventil (4), einer zwischem Deckel (1) und Behälter (3) angeordneten Dichtung (2) und einem mit dem Rand des Behälters (3) korrespondierenden Rand (10) ausgerüstet ist, wobei der Rand (10) des Deckels (1) dem Rand des Behälters (3) angepaßt gestuft, eine Abdeckfläche (11) ergebend ausgebildet ist und die Dichtung an der Abdeckfläche (11) des Deckels (1) angebracht ist, **dadurch gekennzeichnet**, **daß** eine seitliche Wandung (15) des Behälters (3) mit einer Abstützfläche (12) des Deckels (1) so korrespondiert, daß die seitliche Wandung (15) des Behälters (3) nach relativ die Dichtung an der Abdeckfläche kurzem Verformungsweg beim Vakuumieren gegen die Abstützfläche (12) Deckels (1) anstößt und anliegt.

2. Gastronormbehälter mit Deckel nach Anspruch 1, **dadurch gekennzeichnet,**
daß der Deckel (1) aus durchsichtigem Kunststoff besteht.

3. Gastronormbehälter mit Deckel nach Anspruch 1, **dadurch gekennzeichnet,**
daß der Deckel (1) mit einem randseitig angeordneten Ventil (4) versehen ist.

4. Gastronormbehälter mit Deckel nach Anspruch 1, **dadurch gekennzeichnet,**
daß das Dichtelement (2) lösbar an der Abdeckfläche (11) angebracht ist.

5. Gastronormbehälter mit Deckel nach Anspruch 3, **dadurch gekennzeichnet,**
daß Ventil (4) und Deckel (1) mit korrespondierenden Gewinden versehen sind und zwischen beiden Teilen (4, 1) ein Dichtring (5) angeordnet ist.

6. Gastronormbehälter mit Deckel nach Anspruch 1, **dadurch gekennzeichnet,** daß der Rand (10) einen die Abstützfläche (12) bildenden ge
nuteten Rand (13) aufweist.

7. Gastronormbehälter mit Deckel nach Anspruch 1, **dadurch gekennzeichnet,**
daß der Deckel (1) aus Metall besteht.

8. Gastronormbehälter mit Deckel nach Anspruch 1, **dadurch gekennzeichnet,**
daß der Boden des Behälters (3) durch Profile verstärkt ist.

## Claims

1. A gastronomy-standard container with a closure lid and intended to hold perishable goods, the lid (1) being of flexurally resistant construction to allow emptying and being provided with a vacuum valve (4), a gasket (2) disposed between lid (1) and container (3) and a rim (10) which matches the rim of the container (3), characterised in that the rim (10) of the lid (1) is stepped to match the rim of the container (3), is constructed to provide a covering area (11) and comprises a bracing surface (12) bearing on the lateral walls (15) of the container (3), so that after a relatively short deformation path, during emptying, the lateral walls (15) of the container (3) abut the bracing surface (12) of the lid (1) and in that the gasket is fitted on the covering area (11) of the lid (1).

2. A gastronomy-standard container with lid according to claim 1, characterised in that the lid (1) consists of a transparent synthetic plastics material.

3. A gastronomy-standard container with lid according to claim 1, characterised in that the lid (1) is provided with a valve (4) disposed at the rim.

4. A gastronomy-standard container with lid according to claim 1, characterised in that the gasket (2) is separably mounted on the covering area (11).

5. A gastronomy-standard container with lid according to claim 3, characterized in that the valve (4) and lid (1) have matching screw threads and in that a gasket (5) is disposed between both parts (4, 1).

6. A gastronomy-standard container with lid according to claim 1, characterised in that the rim (10) comprises a grooved rim (13) which forms the bracing area (12).

7. A gastronomy-standard container with lid according to claim 1, characterised in that the lid (1) consists of metal.

8. A gastronomy-standard container with lid according to claim 1, characterised in that the bottom of the container (3) is strengthened by profiles.

## Revendications

1. Bac gastronorme pourvu d'un couvercle de fermeture, bac qui est destiné à contenir des denrées périssables, le couvercle (1) étant conformé pour résister à la flexion et permettre une mise sous vide, et étant pourvu d'une soupape à vide (4), d'un joint (2) monté entre le couvercle (1) et le bac (3) et d'un bord (10) correspondant au bord du bac (3), le bord (10) du couvercle (1) étant étagé pour s'adapter au bord du bac (3) et formant une surface couvrante (11), et le joint étant monté sur la surface couvrante (11) du couvercle (1), caractérisé en ce qu'une paroi latérale (15) du bac (3) correspond avec une surface d'appui (12) du couvercle (1) de telle sorte que la paroi latérale (15) du bac (3), après une allure de déformation relativement courte lors de la mise sous vide, vienne buter et s'appliquer contre la surface d'appui (12) du couvercle (1).

2. Bac gastronorme pourvu d'un couvercle selon la revendication 1, caractérisé en ce que le couvercle (1) est constitué en matière synthétique transparente.

3. Bac gastronorme pourvu d'un couvercle selon la revendication 1, caractérisé en ce que le couvercle (1) est pourvu d'une soupape (4) située sur le bord.

4. Bac gastronorme pourvu d'un couvercle selon la revendication 1, caractérisé en ce que l'élément d'étanchéité (2) est monté de façon amovible sur la surface couvrante (11).

5. Bac gastronorme pourvu d'un couvercle selon la revendication 3, caractérisé en ce que la soupape (4) et le couvercle (1) sont pourvus de filetages correspondants et en ce qu'un joint annulaire (5) est disposé entre les deux parties (4, 1).

6. Bac gastronorme pourvu d'un couvercle selon la revendication 1, caractérisé en ce que le bord (10) présente un bord à encoche (13) formant la surface d'appui (12).

7. Bac gastronorme pourvu d'un couvercle selon la revendication 1, caractérisé en ce que le couvercle (1) est métallique.

8. Bac gastronorme pourvu d'un couvercle selon la revendication 1, caractérisé en ce que le fond du bac (3) est renforcé au moyen d'éléments profilés.
